# EUROPÄISCHE PATENTSCHRIFT

(11) **EP 3 812 535 B1**
(45) Veröffentlichungstag und Bekanntmachung des Hinweises auf die Patenterteilung: **24.11.2021**
(21) Anmeldenummer: 20201299.3
(22) Anmeldetag: 12.10.2020
(51) Int. Cl.: E04F 19/04

(54) **BODENABSCHLUSSLEISTE**
SKIRTING FOR A FLOOR COVERING
PLINTHE

(30) Priorität: 22.10.2019 AT 509082019
(43) Veröffentlichungstag der Anmeldung: 28.04.2021
(73) Patentinhaber: Neuhofer, Franz, 4893 Zell am Moos (AT)
(72) Erfinder: Neuhofer, Franz, 4893 Zell am Moos (AT)
(74) Vertreter: Hübscher & Partner Patentanwälte GmbH

(56) Entgegenhaltungen:
- EP-A1- 1 513 432
- DE-C- 182 123
- GB-A- 999 829
- KR-U- 20110 008 533

## Beschreibung

Die Erfindung bezieht sich auf eine Bodenabschlussleiste mit einem einen Bodenschenkel und einen vom Bodenschenkel aufragenden Wandschenkel bildenden, extrudierten Winkelprofil, das auf der Winkelinnenseite Klebeflächen für einen über den Bodenschenkel entlang des Wandschenkels hochgezogenen Bodenbelag aufweist.

Bodenabschlussleisten mit einem Bodenschenkel und einem vom Bodenschenkel aufragenden Wandschenkel werden üblicherweise so verlegt, dass das Winkelprofil mit dem Bodenschenkel auf den Bodenbelag aufgesetzt und mit dem Wandschenkel unter einer flächigen Anlage an der Wand durch Kleben und/oder Schrauben verbunden wird. Wird eine solche Bodenabschlussleiste mit einem entlang der Profilkontur hochgezogenen Randabschnitt eines Bodenbelags verkleidet, so besteht die Gefahr, dass der Unterboden durch den Bodenbelag und seinen an der Bodenabschlussleiste bis in den Wandschenkelbereich festgeklebten Randabschnitt gegenüber der Wand weitgehend luftdicht abgeschlossen wird, was zu Schwierigkeiten beispielsweise hinsichtlich der Feuchtigkeitsabfuhr führen kann, insbesondere wenn das die Bodenabschlussleiste bildende Winkelprofil aus Kunststoff eine Dampfsperre bildet. Zur Hinterlüftung der Bodenabschlussleiste könnten im Bereich des Wandschenkels vorgesehene, den entlang des Wandschenkels hochgezogenen Randabschnitt des Bodenbelags durchsetzende Belüftungsöffnungen vorgesehen werden, die in der Anschlussfuge zwischen Wand und Unterboden münden, doch müssen in einem solchen Fall den optischen Gesamteindruck des Bodenabschlusses beeinträchtigende, erst im Nachhinein anbringbare Öffnungen im Randabschnitt des Fußbodenbelags in Kauf genommen werden.

Bei Fußböden mit einem auf einen schwimmenden Estrich geklebten diffusionsdichten Fußbodenbelag, der an eine Bodenabschlussleiste anschließt, ist es bekannt (AT 314 794 B), den Raum zwischen der Wand und der Bodenabschlussleiste zu belüften. Zu diesem Zweck sind in den gegen die Wand vorstehenden Befestigungsstegen der Bodenabschlussleiste und den von diesen Befestigungsstegen übergriffenen Haltestegen einer wandseitigen Halterung langlochartige Belüftungsöffnungen vorgesehen, die in den Befestigungs- und Haltestegen eine unterschiedliche Teilung aufweisen. Da diese Belüftungsöffnungen in den Befestigungsstegen auf der der Sichtseite abgekehrten Wandseite der Bodenabschlussleiste vorgesehen sind, können sichtseitige Beeinträchtigungen der Bodenabschlussleiste durch Belüftungsöffnungen vermieden werden. Allerdings ergibt sich aufgrund der beschränkten Raumverhältnisse im Bereich zwischen dem Wandschenkel der Bodenabschlussleiste und den von diesem Wandschenkel abstehenden Befestigungsstegen ein beträchtlicher Fertigungsaufwand. Aus dem obengenannten Dokument AT314794B ist eine Bodenleiste mit den Merkmalen des Oberbegriffs des Anspruchs 1 bekannt. Andererseits zeigt die Abschlussleiste gemäß DE182123C Abstandhalterippen und über deren Länge verteilte Stanzlöcher (wie in dem kennzeichnenden Teil des Anspruchs 1), jedoch ist diese Leiste nur einschenklig und nicht extrudiert.

Der Erfindung liegt somit die Aufgabe zugrunde, eine Bodenabschlussleiste aus einem extrudierbaren Profilwinkel so auszugestalten, dass eine entsprechende Hinterlüftung mit vergleichsweise einfachen Mitteln sichergestellt werden kann, ohne den optischen Gesamteindruck der mit einem Randabschnitt des Bodenbelags verkleideten Bodenabschlussleiste zu beeinträchtigen.

Ausgehend von einer Bodenabschlussleiste der eingangs geschilderten Art löst die Erfindung die gestellte Aufgabe dadurch, dass zumindest der Wandschenkel des Winkelprofils auf der Winkelaußenseite in Profillängsrichtung verlaufende Abstandhalterrippen und über die Länge der Abstandhalterrippen verteilte Stanzlöcher aufweist, die die Abstandhalterrippen unterbrechen.

Durch die Abstandhalterrippen auf der der Wand zugekehrten Außenseite des Winkelprofils wird zwischen der Wand und dem Wandschenkel des Winkelprofils ein Lüftungsspalt sichergestellt, der allerdings durch die extrusionsbedingt in Profillängsrichtung verlaufenden Abstandhalterrippen in einzelne Abschnitte unterteilt wird. Es ist daher zwischen diesen Abschnitten des Lüftungsspalts eine Strömungsverbindung herzustellen. Zu diesem Zweck werden in den Wandschenkel des Winkelprofils Löcher gestanzt, und zwar entlang der Abstandhalterrippen, sodass diese Abstandhalterrippen durch die vergleichsweise einfach herzustellenden Stanzlöcher unterbrochen werden. Die Stanzlöcher müssen daher in Richtung der Rippenbreite einen die Rippenbreite übersteigenden Durchmesser aufweisen, damit die Stanzlöcher trotz ihrer zum Wandschenkel senkrechten und damit in Richtung der Rippenhöhe verlaufenden Ausrichtung die Abstandhalterrippen zur Ausbildung von Strömungsverbindungen zwischen den durch die Abstandhalterrippen voneinander getrennten Abschnitten des Lüftungsspalts unterbrechen. Durch die Stanzlöcher ergibt sich somit eine von der Anschlussfuge zwischen dem Unterboden und der Wand ausgehende Strömungsverbindung zwischen den durch die Abstandhalterrippen voneinander getrennten Abschnitten des Lüftungsspalts. Da diese Stanzöffnungen durch den entlang des Wandschenkels hochgezogenen Randabschnitt des Bodenbelags abgedeckt sind haben sie keinen Einfluss auf das optische Erscheinungsbild. Die durch die Abstandhalterrippen bedingte Verstärkung des Wandschenkels wirkt dabei wegen der Anordnung der Stanzlöcher im Bereich der Abstandhalterrippen der durch die Stanzlöcher bedingten Schwächung entgegen.

Um einen durchgehenden Lüftungsspalt entlang des oberen Längsrandes des Wandschenkels zu vermeiden, kann der Wandschenkel des Winkelprofils einen einen Abstandhalter entsprechend den Abstandhalterrippen bildenden oberen Randsteg aufweisen, der durch über seine Länge verteilte, parallel zum Wandschenkel in Richtung der Stegbreite verlaufende und gegen die der Wand zugekehrte Außenseite des Randstegs offene Stanzausnehmungen unterbrochen ist. Da diese Stanzausnehmungen in Richtung der Höhe des Wandschenkels, also in Richtung der Breite des Randstegs verlaufen, sind sie nur im Wandbereich des Randstegs sichtbar und stören daher den optischen Gesamteindruck der Bodenabschlussleiste kaum.

Gilt es, sich zwischen dem Unterboden und dem Bodenbelag ansammelnde Feuchtigkeit abzuführen, so muss diese Feuchtigkeit durch das Winkelprofil zum Lüftungsspalt zwischen Wandschenkel und Wand gelangen können. Einfache Konstruktionsverhältnisse ergeben sich in diesem Zusammenhang, wenn der Bodenschenkel des Winkelprofils durch über seine Länge verteilte, sich durch den Wandschenkel erstreckende Querschlitze unterbrochen ist, sodass durch diese Querschlitze eine Belüftung des Bereichs zwischen dem Unterboden und dem Bodenbelag eröffnet wird.

In der Zeichnung ist der Erfindungsgegenstand beispielsweise dargestellt. Es zeigen
- Fig. 1: eine an einer Wand befestigte, mit einem Bodenbelag verkleidete Bodenabschlussleiste nach der Erfindung in einem Vertikalschnitt,
- Fig. 2: die Bodenabschlussleiste ausschnittsweise in einer Vorderansicht,
- Fig. 3: diese Bodenabschlussleiste in einer Ansicht auf die Rückseite und
- Fig. 4: die Bodenabschlussleiste in einem Schnitt nach der Linie IV-IV der Fig. 2.

Eine Bodenabschlussleiste umfasst gemäß der Erfindung ein extrudiertes Winkelprofil 1, das einen Bodenschenkel 2 und einen vom Bodenschenkel 2 aufragenden Wandschenkel 3 bildet. Der im Wesentlichen ebene Wandschenkel 3 weist auf seiner der Wand 4 zugekehrten Winkelaußenseite in Profillängsrichtung verlaufende Abstandhalterrippen 5 auf, sodass sich gemäß Fig. 1 zwischen der Wand 4 und dem wandparallelen Wandschenkel 3 ein Lüftungsspalt 6 ergibt, der allerdings durch die Abstandhalterrippen 5 in einzelne Abschnitte unterteilt ist. Um zwischen den durch die Abstandhalterrippen 5 gebildeten Abschnitten des Lüftungsspalts 6 eine Strömungsverbindung sicherzustellen, ist der Wandschenkel 3 entlang der Abstandhalterrippen 5 mit Stanzlöchern 7 versehen, die die Abstandhalterrippen 5 unterbrechen. Dies bedeutet, dass die mit ihrem Bodenschenkel 2 auf einen Unterboden 8 aufgesetzte Bodenabschlussleiste eine Belüftung der sich zwischen dem Unterboden 8 und der Wand 4 ergebenden Anschlussfuge 9 über den Lüftungsspalt 6 erlaubt, wenn beispielsweise das Winkelprofil 1 im oberen Randbereich einen den Abstandhalterrippen 5 entsprechenden Abstand zur Wand 4 freilässt.

Gemäß dem dargestellten Ausführungsbeispiel wird jedoch der Lüftungsspalt 6 nach oben durch einen Randsteg 10 abgeschlossen. Dieser Randsteg 10 darf jedoch die Hinterlüftung der Bodenabschlussleiste nicht behindern. Aus diesem Grund muss der Randsteg 10 über seine Länge verteilt unterbrochen sein. Dies könnte analog zu den Abstandhalterrippen 5 durch eine Stanzlochreihe bewerkstelligt werden. Die zum Wandschenkel 3 senkrecht ausgerichteten Stanzlöcher 7 sind jedoch im Bereich eines oberen Randabschlusses 11 sichtbar, der die auf der Winkelinnenseite gegebene Klebefläche 12 des Wandschenkels 3 nach oben begrenzt. Aus diesem Grunde empfiehlt es sich, die Strömungsdurchtritte durch den oberen Randsteg 10 durch Stanzausnehmungen 13 herzustellen, die parallel zum Wandschenkel 3 verlaufen und sich über die Breite des Randstegs 10 erstrecken, wie dies den Fig. 3 und 4 entnommen werden kann. Die Stanzausnehmungen 13 bilden dabei gegen die der Wand 4 zugekehrte Außenfläche des Randstegs 10 offene Quernuten, die in einer Vorderansicht der Bodenabschlussleiste kaum in Erscheinung treten, wie dies die Fig. 2 belegt.

Gemäß der Fig. dient die Bodenabschlussleiste dazu, einen Randabschnitt 14 eines auf dem Unterboden 8 verlegten Bodenbelags 15 aufzunehmen. Zu diesem Zweck wird der Randabschnitt 14 über den Bodenschenkel 2 entlang des Wandschenkels 3 des Winkelprofils 1 bis zum Randabschluss 11 hochgezogen und an den Klebeflächen 12 und 16 auf der Winkelinnenseite des Wandschenkels 3 und des Bodenschenkels 2 festgeklebt. Da der hochgezogene Randabschnitt 14 des Bodenbelags 15 die Stanzlöcher 7 im Wandschenkel 3 abdeckt, ergibt sich ein nicht durch Belüftungsöffnungen beeinträchtigtes Erscheinungsbild der mit dem Bodenbelag 15 verkleideten Wandabschlussleiste.

Soll eine Belüftung des Bereichs zwischen dem Bodenbelag 15 und dem Unterboden 8 ermöglicht werden, so darf der Bodenschenkel 2 des Winkelprofils 1 die Anschlussfuge 9 nicht luftdicht gegenüber dem Bodenbelag 15 abschließen. Dies gelingt vorteilhaft, wenn der Bodenschenkel 2 des Winkelprofils 1 durch über seine Länge verteilte Querschlitze 17 unterbrochen ist, die sich durch den Wandschenkel 3 bis zur Anschlussfuge 9 erstrecken. Durch diese Querschlitze 17 kann somit Feuchtigkeit aus dem Bereich zwischen Unterboden 8 und Bodenbelag 15 durch den Lüftungsspalt 6 zwischen der Wand 4 und der Bodenabschlussleiste abgeführt werden.

## Patentansprüche

1. Bodenabschlussleiste mit einem einen Bodenschenkel (2) und einen vom Bodenschenkel (2) aufragenden Wandschenkel (3) bildenden, extrudierten Winkelprofil (1), das auf der Winkelinnenseite Klebeflächen (12, 16) für einen über den Bodenschenkel (2) entlang des Wandschenkels (3) hochgezogenen Bodenbelag (15) aufweist, **dadurch gekennzeichnet, dass** zumindest der Wandschenkel (3) des Winkelprofils (1) auf der Winkelaußenseite in Profillängsrichtung verlaufende Abstandhalterrippen (5) und über die Länge der Abstandhalterrippen (5) verteilte Stanzlöcher (7) aufweist, die die Abstandhalterrippen (5) unterbrechen.

2. Bodenabschlussleiste nach Anspruch 1, **dadurch gekennzeichnet, dass** der Wandschenkel (3) des Winkelprofils (1) einen einen Abstandhalter entsprechend den Abstandhalterrippen (5) bildenden oberen Randsteg (10) aufweist, der durch über seine Länge verteilte, parallel zum Wandschenkel (3) in Richtung der Stegbreite verlaufende und gegen die der Wand (4) zugekehrte Außenseite des Randstegs (10) offene Stanzausnehmungen (13) unterbrochen ist.

3. Bodenabschlussleiste nach Anspruch 1 oder 2, **dadurch gekennzeichnet, dass** der Bodenschenkel (2) des Winkelprofils (1) durch über seine Länge verteilte, sich durch den Wandschenkel (3) erstreckende Querschlitze (17) unterbrochen ist.

## Claims

1. Floor end strip comprising an extruded angle profile (1) which forms a floor limb (2) and a wall limb (3) projecting from the floor limb (2) and has adhesive surfaces (12, 16) on the inner side of the angle for a floor covering (15) pulled up over the floor limb (2) along the wall limb (3), **characterised in that** at least the wall limb (3) of the angle profile (1) has spacer ribs (5) extending in the longitudinal direction of the profile on the outer side of the angle and has punched holes (7) which are distributed over the length of the spacer ribs (5) and interrupt the spacer ribs (5).

2. Floor end strip as claimed in claim 1, **characterised in that** the wall limb (3) of the angle profile (1) has an upper edge web (10) which forms a spacer corresponding to the spacer ribs (5) and is interrupted by punched recesses (13) which are distributed over its length, extend in parallel with the wall limb (3) in the direction of the web width and are open towards the outer side of the edge web (10) facing the wall (4).

3. Floor end strip as claimed in claim 1 or 2, **characterised in that** the floor limb (2) of the angle profile (1) is interrupted by transverse slots (17) which are distributed over its length and extend through the wall limb (3).

## Revendications

1. Plinthe avec un profilé angulaire (1) extrudé formant une plaque de sol (2) et une plaque murale (3) dépassant de la plaque de sol (2), qui présente sur la face intérieure de l'angle des surfaces adhésives (12, 16) destinées à un revêtement de sol (15) tiré au-dessus de la plaque de sol (2) le long de la plaque murale (3), **caractérisée en ce qu'**au moins la plaque murale (3) du profilé angulaire (1) présente sur la face extérieure de l'angle des nervures d'écartement (5) courant dans la direction longitudinale du profilé et des perforations (7) réparties sur la longueur des nervures d'écartement (5) qui interrompent les nervures d'écartement (5).

2. Plinthe selon la revendication 1, **caractérisée en ce que** la plaque murale (3) du profilé angulaire (1) présente un rebord supérieur (10) formant un écarteur correspondant aux nervures d'écartement (5) qui est interrompu par des encoches estampées (13) réparties sur sa longueur, courant parallèlement à la plaque murale (3) dans le sens de la largeur du rebord et ouvertes vers la face extérieure du rebord (10) faisant face au mur (4).

3. Plinthe selon la revendication 1 ou 2, **caractérisée en ce que** la plaque de sol (2) du profilé angulaire (1) est interrompue par des fentes transversales (17) réparties sur sa longueur s'étendant à travers la plaque murale (3).
